# EUROPÄISCHE PATENTSCHRIFT

(11) **EP 1 051 584 B1**
(45) Veröffentlichungstag und Bekanntmachung des Hinweises auf die Patenterteilung: **23.10.2002**
(21) Anmeldenummer: 98966290.3
(22) Anmeldetag: 10.12.1998
(51) Int. Cl.: F21V 21/02

(54) **HALTERUNG FÜR EINE SCHUTZROHRLEUCHTE**
MOUNT FOR A PROTECTIVE TUBING LAMP
SYSTEME DE RETENUE POUR LAMPE A TUBE PROTECTEUR

(30) Priorität: 28.01.1998 DE 29801316 U
(43) Veröffentlichungstag der Anmeldung: 15.11.2000
(73) Patentinhaber: Herbert Waldmann GmbH & Co., 78056 Villingen-Schwenningen (DE)
(72) Erfinder: WALDMANN, Gerhard, D-78083 Dauchingen (DE)
(74) Vertreter: Westphal, Klaus, Dipl.-Ing.
(86) Internationale Anmeldenummer: EP9808059
(87) Internationale Veröffentlichungsnummer: WO99039136

(56) Entgegenhaltungen:
- DE-A- 3 723 867
- FR-A- 1 538 568

## Beschreibung

Die vorliegende Erfindung betrifft eine Halterung für eine Schutzrohrleuchte mit einem stationären Teil, der beispielsweise an einer Decke befestigbar ist, und mit einem um ein Scharnier verschwenkbaren Teil, der an dem stationären Teil lösbar derart befestigt ist, daß die beiden Teile die Schutzrohrleuchte fixieren.

Derartige Schutzrohrleuchten werden häufig auch für Lichtbandanordnungen verwandt. Bei Lichtbandanordnungen reihen sich die Schutzrohrleuchten nahezu ohne Abstand eng aneinander. Dies führt dazu, daß die Demontage der einzelnen Schutzrohrleuchten bzw. Einheiten, z.B. zum Austausch einer Leuchtstoffröhre, sich äußerst schwierig gestaltet.

Der Erfindung liegt daher die Aufgabe zugrunde, eine Halterung der eingangs genannten Art anzugeben, die stets ein einfaches und schnelles Auswechseln von Schutzrohrleuchten ermöglicht.

Diese Aufgabe wird bei einer Halterung der eingangs genannten Art erfindungsgemäß dadurch gelöst, daß der stationäre Teil einen im wesentlichen C-förmigen ersten Schenkel zur Aufnahme der Schutzrohrleuchte aufweist, und daß der erste Schenkel an das Scharnier angrenzend einen Anschlag aufweist, von dem der verschwenkbare Teil gehalten ist, wenn der verschwenkbare Teil von dem stationären Teil gelöst und um das Scharnier als Drehachse verschwenkt ist.

Vorteilhafterweise ist hierbei der verschwenkbare Teil unverlierbar, aber vorzugsweise lösbar über ein Scharnier mit dem stationären Teil verbunden.

Die Unteransprüche betreffen vorteilhafte Ausgestaltungen der Erfindung.

Selbstverständlich ist es möglich, dieses Scharnier an irgendeiner Stelle der Halterung vorzusehen. Vorteilhaft ist es allerdings, wenn das Scharnier an dem freien Ende des ersten Schenkels angeordnet ist.

Die Form der Teile ist beliebig. Eine vorteilhafte Anpassung an die Schutzrohrleuchte ist allderdings dann gegeben, wenn der erste Schenkel und der verschwenkbare Teil jeweils eine Schellenhälfte zur Aufnahme der Schutzrohrleuchte bilden.

Es ist offensichtlich, daß die beiden Teile auf vielfältige Art und Weise aneinander lösbar befestigt werden können. Vorteilhaft ist es aber, wenn der stationäre Teil mit dem verschwenkbaren Teil über eine Schraubverbindung lösbar verbunden ist, die dem Scharnier gegenüberliegend angeordnet ist.

Um die Verwendung von zusätzlichen Werkzeugen zu vermeiden, kann die Schraubverbindung eine Flügelschraube aufweisen.

Des weiteren kann die Demontage der Schutzrohrleuchte wesentlich vereinfacht werden, wenn der erste Schenkel an dem Scharnier angrenzend einen Anschlag aufweist, der die Lage des verschwenkbaren Teils fixiert, wenn der verschwenkbare Teil von dem stationären Teil gelöst und um das Scharnier als Drehachse verschwenkt ist, da dann die Schutzrohrleuchte mittels einer Parallelverschiebung zu dem ausgeklappten verschwenkbaren Teil versetzt und anschließend in geeigneter Art und Weise entfernt werden kann.

Gemäß einer weiteren vorteilhaften Ausführungsform der Erfindung verläuft ein zweiter Schenkel des C-förmigen stationären Teils im wesentlichen geradlinig und ein die beiden Schenkel überbrückender Verbindungssteg im wesentlichen senkrecht zu dem zweiten Schenkel.

Dabei ist es günstig, wenn eine die Basis mit dem freien Ende des ersten Schenkels verbindende erste Ebene im wesentlichen parallel zum zweiten Schenkel verläuft.

Gemäß einer anderen Ausführungsform der Erfindung stimmt eine die beiden Enden des verschwenkbaren Teils verbindende zweite Ebene mit der ersten Ebene überein, wenn der verschwenkbare Teil vom stationären Teil gelöst und über das Scharnier herausgeschwenkt ist.

Zur besseren Lagerung der Schutzrohrleuchte können die beiden Teile mit Stützkörpern versehen sein.

Die Stabilität der Halterung kann dadurch erhöht werden, daß eine Verstärkungslage angeordnet ist, die sowohl an dem zweiten Schenkel als auch an dem Verbindungssteg anliegt.

Je nach Bedarf kann die Halterung aus Metall oder aus Kunststoff bestehen.

Weitere Vorteile und Merkmale der vorliegenden Erfindung ergeben sich aus der folgenden Beschreibung einer Ausführungsform sowie aus den Zeichnungen, auf die Bezug genommen wird. Es zeigen:
- Fig. 1: einen Querschnitt einer Halterung mit eingesetzter Schutzrohrleuchte im betriebsfertig montierten Zustand,
- Fig. 2: einen dem der Fig. 1 ähnlichen Querschnitt mit herausgeklapptem verschwenkbaren Teil,
- Fig. 3: einen der Fig. 2 ähnlichen Querschnitt mit einer auf dem herausgeklappten verschwenkbaren Teil aufgelegten Schutzrohrleuchte,
- Fig. 4: eine schematische Darstellung von Schutzrohrleuchten in Lichtbandanordnung und
- Fig. 5: eine der Fig. 4 ähnliche Darstellung, wobei eine Schutzrohrleuchte mittels der hier nicht dargestellten Halterung gemäß der Fig. 1 bis 3 zur Demontage aus dem Verlauf der Lichtbandanordnung entfernt worden ist.

Die Fig. 1 zeigt eine Halterung 10 für eine Schutzrohrleuchte 12 im Querschnitt. Diese Halterung 10 besteht aus einem stationären Teil 14, der beispielsweise an einer Decke befestigbar ist, und aus einem verschwenkbaren Teil 16, der an dem stationären Teil 14 lösbar befestigt ist. Dabei ist der verschwenkbare Teil 16 über ein Scharnier 18 mit dem stationären Teil 14 verbunden, wobei das Scharnier 18 an einem freien Ende eines ersten Schenkels 20 des C-förmig ausgebildeten stationären Teils 14 angeordnet ist.

Dem Scharnier 18 gegenüberliegend ist eine Schraubverbindung 22 zur lösbaren Verbindung der beiden Teile 14 und 16 vorgesehen, wobei diese Schraubverbindung eine Flügelschraube 22 aufweist. Selbstverständlich können die beiden Teile 14 und 16 auch über andere Elemente, z. B. Rasten, miteinander verbunden sein.

Wie sich aus den Fig. 1 bis 3 ergibt, ist der stationäre Teil 14 im wesentlichen C-förmig ausgebildet, wobei der erste Schenkel 20 zur Aufnahme der Schutzrohrleuchte 12 ausgebildet ist.

Obwohl viele Formen denkbar sind, sind zur besseren Fixierung der Schutzrohrleuchte 12 der erste Schenkel 20 und der verschwenkbare Teil 16 jeweils als Schellenhälften ausgebildet.

Damit der verschwenkbare Teil 16 in ausgeschwenkter Lage eine vorbestimmte Lage einnimmt, weist der erste Schenkel 20 an dem Scharnier 18 angrenzend einen Anschlag 24 auf, der gemäß der in Fig. 1 bis 3 dargestellten Ausführungsform der Halterung 10 derart ausgebildet ist, daß eine die Basis mit dem freien Ende des ersten Schenkels 20 verbindende erste Ebene, die hier im wesentlichen parallel zu dem zweiten Schenkel 26 verläuft, mit einer die beiden Enden des verschwenkbaren Teils 16 verbindenden zweiten Ebene übereinstimmt, wenn der verschwenkbare Teil 16 vom stationären Teil 14 gelöst und über das Scharnier 18 herausgeschwenkt ist.

In dieser Lage kann die Schutzrohrleuchte 12 besonders einfach in den verschwenkbaren Teil 16 abgelegt werden.

Zur besseren und stoßsicheren Halterung der Schutzrohrleuchte 12 können die beiden Teile 14 und 16 mit Stützkörpern 30 ausgekleidet sein.

Zur Erhöhung der Steifigkeit des C-förmigen stationären Teils 14 ist eine Verstärkungssicke 32 im Bereich des zweiten Schenkels 26 und teilweise an einem dem senkrecht zu diesem verlaufenden Verbindungsstück 28 vorgesehen, die sich auch bis zur Flügelschraube 22 erstrecken kann.

Anhand der Fig. 4 und 5 ist die Demontage bzw. der Austausch einer Schutzrohrleuchte 12 beschrieben.

Wie bereits eingangs gesagt, ist bei Lichtbandanordnungen der Lampenwechsel nicht unproblematisch, da die Leuchtstoffröhren bzw. -lampen wegen der angrenzenden Schutzrohrleuchten nicht axial herausgezogen werden können.

Diese Schwierigkeit wird dadurch beseitigt, daß bei einer Leuchtbandanordnung gemäß Fig. 4 das Schutzrohr 12 der auszuwechselnden Lampe gemäß Fig. 5 in Pfeilrichtung A aus der Linie der Leuchtbandanordnung herausgenommen werden kann. Dies wird dadurch ermöglicht, daß der verschwenkbare Teil 16 von dem stationären Teil 14 nach dem Lösen der Schraubverbindung bzw. der Flügelschraube 22 über das Scharnier 18 herausgeschwenkt wird und das Schutzrohr 12 der auszuwechselnden Lampe in dem ausgeklappten verschwenkbaren Teil 16 abgelegt werden kann.

Nunmehr ist es möglich, die auszuwechselnde Lampe in axialer Richtung aus dem auf dem verschwenkbaren Teil aufliegenden Schutzrohr 12 zu entfernen und eine neue Lampe wiederum in axialer Richtung in das Schutzrohr einzuführen.

Ebenso kann eine vollständige Schutzrohrleuchte entfernt und erneuert werden.

### Bezugszeichenliste

- 10: Halterung
- 12: Schutzrohrleuchte
- 14: stationärer Teil
- 16: verschwenkbarer Teil
- 18: Scharnier
- 20: 1.(freier) Schenkel
- 22: Schraubverbindung mit Flügelschraube
- 24: Anschlag
- 26: 2. Schenkel
- 28: Verbindungssteg
- 30: Stützkörper
- 32: Verstärkungssicke

## Patentansprüche

1. Halterung für eine Schutzrohrleuchte (12) mit einem stationären Teil (14), der beispielsweise an einer Decke befestigbar ist, und mit einem um ein Scharnier (18) verschwenkbaren Teil (16), der an dem stationären Teil (14) lösbar derart befestigt ist, daß die beiden Teile (14,16) die Schutzrohrleuchte (12) fixieren, **dadurch gekennzeichnet, daß** der stationäre Teil (14) einen im wesentlichen C-förmigen ersten Schenkel (20) zur Aufnahme der Schutzrohrleuchte (12) aufweist, und daß der erste Schenkel (20) an das Scharnier (18) angrenzend einen Anschlag (24) aufweist, von dem der verschwenkbare Teil (16) gehalten ist, wenn der verschwenkbare Teil (16) von dem stationären Teil (14) gelöst und um das Scharnier (18) als Drehachse verschwenkt ist.

2. Halterung nach Anspruch 1, **dadurch gekennzeichnet, daß** der verschwenkbare Teil (16) über ein lösbares Scharnier (18) mit dem stationären Teil (14) verbunden ist.

3. Halterung nach Anspruch 1 oder 2, **dadurch gekennzeichnet, daß** das Scharnier (18) an dem freien Ende des ersten Schenkels (20) angeordnet ist.

4. Halterung nach einem der vorstehenden Ansprüche, **dadurch gekennzeichnet, daß** der erste Schenkel (20) und der verschwenkbare Teil (16) jeweils eine Schellenhälfte zur Aufnahme der Schutzrohrleuchte (12) bilden.

5. Halterung nach einem der vorstehenden Ansprüche, **dadurch gekennzeichnet, daß** der stationäre Teil (14) mit dem verschwenkbaren Teil (16) über eine Schraubverbindung (22) lösbar verbunden ist, die dem Scharnier (18) gegenüberliegend angeordnet ist.

6. Halterung nach Anspruch 5, **dadurch gekennzeichnet, daß** die Schraubverbindung eine Flügelschraube (22) aufweist.

7. Halterung nach einem der vorstehenden Ansprüche, **dadurch gekennzeichnet, daß** ein zweiter Schenkel (26) des stationären Teils (14) im wesentlichen geradlinig verlaüft und daß ein die beiden Schenkel (20,26) überbrückender Verbindungssteg (28) im wesentlichen senkrecht zu dem zweiten Schenkel (26) verläuft.

8. Halterung nach Anspruch 7, **dadurch gekennzeichnet, daß** eine die Basis mit dem freien Ende des ersten Schenkels (20) verbindende erste Ebene im wesentlichen parallel zum zweiten Schenkel (26) verläuft.

9. Halterung nach Anspruch 8, **dadurch gekennzeichnet, daß** eine die beiden Enden des verschwenkbaren Teils (16) verbindende zweite Ebene mit der ersten Ebene übereinstimmt, wenn der verschwenkbare Teil (16) von dem stationären Teil (14) gelöst und über das Scharnier (18) herausgeschwenkt ist.

10. Halterung nach einem der vorstehenden Ansprüche, **dadurch gekennzeichnet, daß** die beiden Teile (14,16) mit Stützkörpern (30) für die Schutzrohrleuchte (12) versehen sind.

11. Halterung nach einem der vorstehenden Ansprüche, **dadurch gekennzeichnet, daß** der stationäre Teil eine Verstärkungssicke (32) aufweist.

12. Halterung nach einem der vorstehenden Ansprüche, **dadurch gekennzeichnet, daß** sie aus Metall oder Kunststoff besteht.

## Claims

1. A mounting for a protective tubular lamp (12) having a fixed part (14), which can be attached, for example, to a ceiling, and having a part (16) that can swivel around a hinge (18), and which is detachably fixed to the fixed part (14) in such a manner that the two parts (14, 16) fix the protective tubular lamp,
**characterised in that** the fixed part (14) comprises a substantially C-shaped first arm (20) for accommodating the protective tubular lamp (12),
and **in that** the first arm (20) comprises a stop (24) adjacent to the hinge (18), by which the swivelling part (16) is retained when the swivelling part (16) is released from the fixed part (14) and is swivelled around the hinge (18) as the axis of rotation.

2. A mounting according to Claim 1,
**characterised in that** the swivelling part (16) is connected to the fixed part (14) via a detachable hinge (18).

3. A mounting according to Claim 1 or 2,
**characterised in that** the hinge (18) is disposed on the free end of the first arm (20).

4. A mounting according to one of the preceding Claims,
**characterised in that** the first arm (20) and the swivelling part (16) in each case form a clamping collar half for accommodating the protective tubular lamp (12).

5. A mounting according to one of the preceding Claims,
**characterised in that** the fixed part (14) is detachably connected to the swivelling part (16) via a screw connection (22), which is disposed opposite the hinge (18).

6. A mounting according to Claim 5,
**characterised in that** the screw connection comprises a wing nut (22).

7. A mounting according to one of the preceding Claims,
**characterised in that** a second arm (26) of the fixed part (14) runs substantially in a straight line
**and in that** a connecting web (28) bridging the two arms (20, 26) runs substantially perpendicularly to the second arm (26).

8. A mounting according to Claim 7,
**Characterised in that** a first plane which connects the base with the free end of the first arm (20) runs substantially parallel to the second arm (26).

9. A mounting according to Claim 8,
**characterised in that** a second plane which connects the two ends of the swivelling part (16) coincides with the first plane when the swivelling part (16) is released from the fixed part (14) and is swung out via the hinge (18).

10. A mounting according to one of the preceding Claims,
**characterised in that** the two parts (14, 16) are provided with support members (30) for the protective tubular lamp (12).

11. A mounting according to one of the preceding Claims,
**characterised in that** the fixed part comprises a reinforcing bead (32).

12. A mounting according to one of the preceding Claims,
**characterised in that** it is made from metal or plastic.

## Revendications

1. Support de lampe à tube protecteur (12) comportant une partie fixe (14) fixée par exemple à un plafond et une partie pivotante (16) reliée à celle-ci par une charnière (18), et fixée de manière amovible à la partie fixe (14) de façon que les deux parties (14, 16) bloquent le tube d'éclairage (12),
**caractérisé en ce que**
la partie fixe (14) comporte une première branche (20) essentiellement en forme de C pour recevoir le tube éclairant (12), et
la première branche (20) comporte une butée (24) au voisinage de la charnière (18), cette butée étant tenue par la partie pivotante (16), lorsque la partie pivotante (16) est détachée de la partie fixe (14) et bascule autour de la charnière (18) comme axe de rotation.

2. Support selon la revendication 1,
**caractérisé en ce que**
la partie pivotante (16) est reliée à la partie fixe (14) par une charnière amovible (18).

3. Support selon l'une quelconque des revendications 1 ou 2,
**caractérisé en ce que**
la charnière (18) est installée à l'extrémité libre de la première branche (20).

4. Support selon l'une quelconque des revendications précédentes,
**caractérisé en ce que**
la première branche (20) et la partie pivotante (16) comportent chacune un demi-collier pour recevoir le tube protecteur (12).

5. Support selon l'une quelconque des revendications précédentes,
**caractérisé en ce que**
la partie fixe (14) est reliée de manière amovible à la partie pivotante (16) par une liaison à vis (22) prévue à l'opposé de la charnière (18).

6. Support selon la revendication 5,
**caractérisé en ce que**
la liaison à vis comporte une vis papillon (22).

7. Support selon l'une quelconque des revendications précédentes,
**caractérisé par**
une seconde branche (26) de la partie fixe (14) qui est essentiellement droite et une entretoise de liaison (28) qui chevauche les deux branches (20, 26) est dirigée essentiellement perpendiculairement à la seconde branche (26).

8. Support selon la revendication 7,
**caractérisé en ce qu'**
un premier plan reliant la base à l'extrémité libre de la première branche (20) est essentiellement parallèle à la seconde branche (26).

9. Support selon la revendication 8,
**caractérisé en ce qu'**
un second plan qui relie les deux plans de la pièce pivotante (16) correspond au premier plan lorsque la partie pivotante (16) est détachée de la partie fixe (14) et est dégagée par l'intermédiaire de la charnière (18).

10. Support selon l'une quelconque des revendications précédentes,
**caractérisé en ce que**
les deux parties (14, 16) sont munies d'un organe d'appui (30) pour le tube éclairant (12).

11. Support selon l'une quelconque des revendications précédentes,
**caractérisé en ce que**
la partie fixe comporte une moulure de renforcement (32).

12. Support selon l'une quelconque des revendications précédentes,
**caractérisé en ce qu'**
il est réalisé en métal ou en matière plastique.
